# EUROPÄISCHE PATENTSCHRIFT

(11) **EP 1 261 484 B1**
(45) Veröffentlichungstag und Bekanntmachung des Hinweises auf die Patenterteilung: **26.05.2004**
(21) Anmeldenummer: 00988637.5
(22) Anmeldetag: 23.11.2000
(51) Int. Cl.: B41F 13/28, B41F 13/20

(54) **ZYLINDERLAGERUNG IN EINER ROTATIONSDRUCKMASCHINE**
CYLINDER BEARING IN A ROTATORY PRESS
LOGEMENT DE CYLINDRE DANS UNE PRESSE A IMPRIMER ROTATIVE

(30) Priorität: 07.01.2000 DE 10000401
(43) Veröffentlichungstag der Anmeldung: 04.12.2002
(73) Patentinhaber: Koenig & Bauer Aktiengesellschaft, 97080 Würzburg (DE)
(72) Erfinder: HOLM, Helmut, 97250 Erlabrunn (DE)
(86) Internationale Anmeldenummer: PCT/DE2000/004153
(87) Internationale Veröffentlichungsnummer: WO 2001/049490

(56) Entgegenhaltungen:
- EP-A- 0 714 768
- WO-A-94/01281
- DE-B- 1 280 886
- US-A- 2 081 583
- US-A- 2 986 997

## Beschreibung

Die Erfindung betrifft eine Lagerung eines Zylinders einer Rotationsdruckmaschine gemäß dem Oberbegriff des Anspruchs 1.

Durch die EP 07 14 767 B1 ist eine Lagerung eines auswechselbaren Zylinders bekannt, bei der ein Lager in der Nähe des Ballens außerhalb des Seitengestelles angeordnet ist.

Die DE 12 80 886 B offenbart eine Lagerung eines Zylinders, bei der ein Außenring des Lagers innerhalb des Zylinderballens und ein Innenring des Lagers auf einer im Seitengestell angeordneten Buchse vorgesehen ist.

Die US 29 86 997 A zeigt eine lösbare Antriebswelle, die gleichzeitig zur Lagerung eines Zylinderballens dient.

Die US 2 081 583 A beschreibt eine Lagerung einer Zugwalze, deren Ballen auf einer Exzenterbuchse gelagert ist. Durch den Ballen ragt eine Antriebswelle, die in der Exzenterbuchse drehbar gelagert ist.

Der Erfindung liegt die Aufgabe zugrunde, eine Lagerung eines Zylinders einer Rotationsdruckmaschine zu schaffen.

Die Aufgabe wird erfindungsgemäß durch die Merkmale des Anspruchs 1 gelöst.

Die mit der Erfindung erzielbaren Vorteile bestehen insbesondere darin, daß durch die spezielle Ausbildung der Lagerbuchse, d. h. durch eine zweifache Lagerung des Achszapfens eine hohe Steifigkeit der Zylinderlagerung erreicht wird. Somit wird die Druckqualität verbessert. Infolge der Lageranordnung am Ende des Zylinderballens wird ein Abstand zwischen Seitengestell und Zylinderende gering gehalten.

Auch wird durch die Lagerung eine Demontage des Zylinders erleichtert und eine Einstellung des Lagerspiels vereinfacht.

Ein Ausführungsbeispiel der Erfindung ist in der Zeichnung dargestellt und wird im folgenden näher beschrieben. Die Zeichnung zeigt einen Schnitt durch eine Zylinderlagerung.

Ein Formzylinder einer Rotationsdruckmaschine weist einen Ballen 02 mit einem Durchmesser d02, z. B. d02 = 150 mm auf und ist mit seinem Zapfen 03 in einem Seitengestell 04 gelagert. Das Seitengestell 04 ist mit einer Bohrung versehen, in der eine Buchse 06, z. B. eine Exzenterbuchse zum Einstellen eines Achsenabstandes zu einem benachbarten, nicht dargestellten Zylinders angeordnet ist. Diese Buchse 06 weist einen Kragen 07 auf und ist z. B. mittels seitengestellfester Schrauben gegen Verschieben in axialer Richtung gesichert.

Die Buchse 06 ragt auf der Innenseite 08 des Seitengestells 04 heraus und trägt auf einem Absatz an ihrem freien Ende 09 ein Zylinderlager 11, das z. B. als zweireihiges Zylinderlager mit kegeligem Innenring 12 ausgebildet sein kann. Das Zylinderlager 11 wird mittels eines verschraubbaren Halteringes 15 gehalten.

Ein Verhältnis von Außendurchmesser d02, z. B. d02 = 150 mm, des Zylinders 01 zu einem Abstand a, z. B. a = 131 mm zwischen Mitte Zylinderlager 11 und Innenseite 08 des Seitengestells 04 ist größer gleich eins, z. B. 1,15.

Während der Innenring 12 auf dem Absatz der Buchse 06 mittels einer bzw. mehreren Stellschrauben 13 für die Sitzeinstellung des Zylinderlagers 11 verbunden ist, ist der Außenring 14 des Zylinderlagers 11 in einer am Ende des Ballens 02 des Zylinders 01 befindlichen, in axialer Richtung angeordneten Bohrung 16 angeordnet. Somit befindet sich das Zylinderlager 11 innerhalb der Ballenlänge des Zylinders 01.

Die Buchse 06 weist an ihrem anderen, seitengestellfest gelagerten Ende 17 in einer Bohrung ein Stützlager 18 für den Zapfen 03 auf.

Der Zapfen 03 ragt um eine Länge b, z. B. b = 87 mm über die Außenseite 19 des Seitengestells 04 hinaus, um ein Zahnrad 21 drehfest zum Antrieb des Zylinders 01 aufzunehmen. Mittels einer Scheibe 20 wird das Zahnrad 21 auf dem Zapfen 03 gehalten.

Der Zapfen 03 ist fest mit dem Ballen 02 des Zylinders 01 verbunden.

Die Längsachse 22 der Buchse 06 ist zur Längsachse 23 des Zylinders 01 um eine Exzentrizität e versetzt.

Zur Vereinfachung wurde nur eine Seite der Lagerung des Zylinders beschrieben, die zweite Seite der Lagerung ist im wesentlichen (ausgenommen des Zahnrades 21) identisch, aber spiegelbildlich angeordnet. Die beiden zugehörigen Seitengestelle 04 weisen dabei beispielsweise einen Abstand > 1300 mm, z. B. 1540 mm auf.

Weist die Lagerung des Zylinders 01 mehrere Lager 11 auf, so ist der Abstand a von einem dem Seitengestell 04 nächstliegenden Lager zu verstehen. Alle Lager dieser Lagerung zur Rotation des Zylinders 01 liegen vollständig außerhalb des Seitengestells 04. Vorzugsweise ist ein einziges Lager pro Seite vorgesehen.

### Bezugszeichenliste

- 01: Zylinder, Formzylinder
- 02: Ballen (01)
- 03: Zapfen
- 04: Seitengestell
- 05: -
- 06: Buchse
- 07: Kragen (06)
- 08: Innenseite (04)
- 09: Ende, freies (06)
- 10: -
- 11: Zylinderlager (01)
- 12: Innenring (11)
- 13: Stellschraube
- 14: Außenring (11)
- 15: Haltering (11)
- 16: Bohrung (01)
- 17: Ende, seitengestellfest (06)
- 18: Stützlager (03)
- 19: Außenseite (04)
- 20: Scheibe
- 21: Zahnrad, Antriebsrad (03)
- 22: Längsachse
- 23: Längsachse

- d02: Durchmesser (02)
- b: Länge
- a: Abstand
- e: Exzentrizität

## Patentansprüche

1. Lagerung eines Zylinders (01) einer Rotationsdruckmaschine, wobei ein Außenring (14) eines Lagers (11) innerhalb eines Ballens (02) des Zylinders (01) angeordnet ist, wobei ein Innenring (12) des Lagers (11) auf einer in einem Seitengestell (04) angeordneten Buchse (06) angeordnet ist, wobei ein Zapfen (03) fest mit dem Ballen (02) des Zylinders (01) verbunden ist, wobei der Zapfen (03) durch die Buchse (06) hindurch über die Außenseite (19) des Seitengestells (04) ragt und die Buchse (06) an ihrem anderen, seitengestellfest gelagerten Ende (17) ein Stützlager (18) zur Lagerung des Zapfens (03) des Zylinders (01) aufweist und wobei der Zylinder (01) als Formzylinder (01) ausgebildet ist.

2. Lagerung nach Anspruch 1, **dadurch gekennzeichnet, daß** der Innenring (12) des Lagers (11) kegelig ausgebildet ist und zur Sitzeinstellung auf der Buchse (06) verschiebbar ist

3. Lagerung nach Anspruch 1, **dadurch gekennzeichnet, daß** die Buchse (06) mit ihrem freien Ende (09) über die Innenseite (08) des Seitengestells (04) herausragt.

4. Lagerung nach Anspruch 1, **dadurch gekennzeichnet, daß** ein Verhältnis von Außendurchmesser (d02) des Zylinders (01) zu einem Abstand (a) zwischen Zylinderlager (11) und Seitengestell (04) größer gleich eins ist.

5. Lagerung nach Anspruch 1, **dadurch gekennzeichnet, daß** der Zapfen (03) drehfest mit einem Antriebsrad (21) verbunden ist.

6. Lagerung nach Anspruch 1, **dadurch gekennzeichnet, daß** jeweils eine Lagerung in einem Seitengestell (04) angeordnet ist und ein Abstand der Seitengestelle (04) größer 1300 mm ist.

7. Lagerung nach Anspruch 1, **dadurch gekennzeichnet, daß** die Buchse (06) als Exzenterbuchse (06) ausgebildet ist.

## Claims

1. Mounting arrangement for a cylinder (01) of a rotary printing press, wherein an outer race (14) of a bearing (11) is arranged within a barrel (02) of the cylinder (01), wherein an inner race (12) of the bearing (11) is arranged on a bush (06) arranged in a side-frame (04), wherein a stub-shaft (03) is solidly connected to the barrel (02) of the cylinder (01), wherein the stub-shaft (03) projects through the bush (06) and beyond the outer side (19) of the side-frame (04) and the bush (06) has, at its other end (17) which is mounted to be secured to the side-frame, a support bearing (18) for mounting the stub-shaft (03) of the cylinder (01), and wherein the cylinder (01) is in the form of a printing-surface cylinder (01).

2. Mounting arrangement according to claim 1, **characterised in that** the inner race (12) of the bearing (11) is tapered in form and is displaceable on the bush (06) to set a seating.

3. Mounting arrangement according to claim 1, **characterised in that** the bush (06) projects beyond the inner side (08) of the side-frame (04) at its free end (09).

4. Mounting arrangement according to claim 1, **characterised in that** a ratio of the outside diameter (d02) of the cylinder (01) to a spacing (a) between the cylinder bearing (11) and the side-frame (04) is equal to or greater than one.

5. Mounting arrangement according to claim 1, **characterised in that** the stub-shaft (03) is connected to a drive gear (21) to be solid in rotation therewith.

6. Mounting arrangement according to claim 1, **characterised in that** a mounting arrangement is arranged in each side-frame (04) and a spacing between the side-frames (04) is more than 1300 mm.

7. Mounting arrangement according to claim 1, **characterised in that** the bush (06) is in the form of an eccentric bush (06).

## Revendications

1. Montage en paliers d'un cylindre (01) d'une machine à imprimer rotative, une bague extérieure (14) d'un palier (11) étant disposée à l'intérieur d'un corps (2) du cylindre (01), une bague intérieure (12) du palier (11) étant disposée sur un manchon (06) disposé dans un bâti latéral (04), un tourillon (03) étant relié rigidement au corps (02) du cylindre (01), le tourillon (03) pénétrant à travers le manchon (06), en sortant de la face extérieure (19) du bâti latéral (04), et le manchon (06) présentant, à son autre extrémité (17), montée de façon rigide sur le bâti latéral, un palier d'appui (18) pour le montage tourillonnant du tourillon (03) du cylindre (01), et le cylindre (01) étant réalisé sous la forme de cylindre de forme (01).

2. Montage en paliers selon la revendication 1, **caractérisé en ce que** la bague intérieure (12) du palier (11) est conique et est déplaçable sur le manchon (06), dans le but de régler la portée de montage.

3. Montage en paliers selon la revendication 1, **caractérisé en ce que** le manchon (06) ressort, par son extrémité (09) libre, de la face intérieure (08) du bâti latéral (04).

4. Montage en paliers selon la revendication 1, **caractérisé en ce qu'**un rapport, entre le diamètre extérieur (d02) du cylindre (01) et un espacement (a) entre le palier de cylindre (11) et le bâti latéral (04), est supérieur ou égal à un.

5. Montage en paliers selon la revendication 1, **caractérisé en ce que** le tourillon (03) est relié de façon assujettie en rotation à une roue d'entraînement (21).

6. Montage en paliers selon la revendication 1, **caractérisé en ce que** chaque fois un montage en paliers est disposé dans un bâti latéral (04) et un espacement, entre les bâtis latéraux (04), est supérieur à 1300 mm.

7. Montage en paliers selon la revendication 1, **caractérisé en ce que** le manchon (06) est réalisé en manchon excentrique (06).
